# DEMANDE DE BREVET EUROPEEN

(11) **EP 3 984 605 A1**
(43) Date de publication de la demande: **20.04.2022**
(21) Numéro de dépôt: 21202709.8
(22) Date de dépôt: 14.10.2021
(51) Int. Cl.: A63B 23/20, A61H 19/00

(54) **SUPPORT À ROULETTE POUR SEX-TOY**

(30) Priorité: 16.10.2020 CH 13272020; 16.12.2020 CH 15982020
(71) Demandeur: Schreyer, Philippe, 2016 Cortaillod (CH)
(72) Inventeur: Schreyer, Philippe, 2016 Cortaillod (CH)
(74) Mandataire: P&TS SA (AG, Ltd.)

(57) **Abrégé**

La présente invention concerne un support pour sex-toy comprenant
une base 1 dont la surface est configurée pour maintenir un sex-toy 10,
un manche 2 dont une extrémité est fixée à ladite base 1 de manière à former un angle α avec la surface de ladite base,
au moins une roulette 3 fixée à ladite base 1 de manière à permettre un roulement de ladite base sous l'action d'une force exercée par un utilisateur sur ledit manche 2.

Dans un mode d'utilisation, un sex-toy 10 est fixé sur ladite base 1 et placé en face d'un orifice d'un utilisateur pour satisfaire son plaisir.

## Description

### Domaine technique

La présente invention concerne un support à roulette pour fixer un sex-toy.

### Etat de la technique

L'être humain a les bras trop courts pour l'utilisation d'un sex-toy. Les sex-toys traditionnels dont l'utilisation nécessite une action répétée de la part d'un utilisateur peuvent se révéler problématique à plusieurs égards. D'une part, la diversité des positions ainsi que la prise en main d'un tel sex-toy sont souvent fatigantes pour l'utilisateur et nuisent à son expérience. D'autre part, certaines personnes à mobilité réduite, voire handicapées ne peuvent tout simplement pas se servir de tels sex-toys pour des raisons physiques, e.g. longueur des bras, souplesse ou encore manque de mobilité.

### Bref résumé de l'invention

Un but de la présente invention est de proposer un support à roulette pour sex-toy améliorant le confort d'un utilisateur de sex-toy et de contrôler librement les sources de plaisir de l'utilisateur d'un sex-toy en tirant sur le manche.

Selon l'invention, ces buts sont atteints notamment au moyen d'un support pour sex-toy comprenant
une base configurée pour maintenir un sex-toy,
un manche dont une extrémité est fixée à ladite base de manière à former un angle avec la surface de ladite base pour pouvoir positionner le sex-toy en face d'un orifice d'un utilisateur,
au moins une roulette fixée à ladite base plane de manière à permettre un roulement de ladite base sous l'action d'une force exercée par un utilisateur sur ledit manche lorsque ledit utilisateur se trouve par exemple allongé sur le dos.

### Brève description des figures

Des exemples de mise en oeuvre de l'invention sont indiqués dans la description illustrée par les figures annexées dans lesquelles :
- La figure 1 illustre une vue latérale d'un support à roulettes de sex-toy.
- La figure 2 illustre une vue frontale d'un support à roulettes de sex-toy.
- La figure 3 illustre une vue frontale d'un support à roulettes de sex-toy équipé d'un godemiché à ventouse.
- La figure 4 illustre une vue en perspective d'un support à roulettes pour sex-toy.
- La figure 5 illustre une vue latérale d'un support à roulettes pour sex-toy équipé de deux sex-toys.
- La figure 6 illustre une vue frontale d'un support à roulettes amovibles pour sex-toy muni d'une bague de serrage en position desserrée.
- La figure 7 illustre une vue frontale d'un support à roulettes amovibles pour sex-toy muni d'une bague de serrage en position serrée et équipé de deux sex-toys.
- La figure 8 illustre une vue latérale d'un support à roulettes pour sex-toy à manche court en position dépliée à 90°, le support étant équipé d'un sex-toy.
- La figure 9 illustre une vue frontale d'un support à roulettes amovibles pour sex-toy muni d'un manche court en position dépliée à 90°, le support étant en position desserrée.
- La figure 10 illustre une vue frontale d'un support à roulettes amovibles pour sex-toy muni d'un manche court en position dépliée, le support étant en position serrée et équipé d'un sex-toy.
- La figure 11 illustre une vue latérale d'un support à roulettes amovibles pour sex-toy muni d'un manche court en position repliée, le support étant en position serrée.
- La figure 12 illustre une vue frontale d'un support à roulettes amovibles pour sex-toy muni d'un manche court en position repliée, le support étant en position serrée.

### Exemple(s) de mode de réalisation de l'invention

Le support à roulettes pour sex-toy de la présente invention est illustré sur la Figure 1. La structure principale du support comprend une base 1 sur laquelle est fixée un sex-toy 10, un manche 2 fixé à la base et au moins une roulette 3 fixée à la base de manière à pouvoir faire rouler la base 1 sur une surface lorsqu'un utilisateur exerce une force de traction ou de poussée sur le manche 2.

Le manche 2 est fixé à la base 1 de sorte à former un angle α entre la surface de la base et le manche. Sur le mode de réalisation représenté sur la Figure 1, le manche 2 est fixé à la base par l'intermédiaire d'un pivot muni d'une manette de réglage 6 permettant de faire varier l'angle α selon les besoins de l'utilisateur. L'angle α varie typiquement entre environ 1° et environ 355° si aucun sex-toy n'est fixé sur le support à roulettes et dans les limites imposées par la longueur du sex-toy autrement

Dans un mode de réalisation alternatif non représenté, la base 1 et le manche 2 peuvent être réalisés en une seule pièce sans manette de réglage.

Sur la Figure 1, deux roulettes 3 sont fixées de part et d'autre de la base 1 aux extrémités d'un axe 8 traversant la base. Dans ce mode de réalisation les deux roulettes sont sphériques. N'importe quel type de roulettes jugé adapté par l'homme de métier peut être envisagé. Dans un mode de réalisation non représenté, la base 1 ne comprend qu'une seule roulette.

Dans un mode de réalisation illustré sur la figure 4, les roulettes 3 sont fixées aux deux extrémités d'un rouleau 24.

L'invention est conçue pour pouvoir fixer une grande variété de sex-toys disponible dans le commerce. En particulier, le support à roulettes pour sex-toys permet de fixer des godemichés à ventouse sur la base 1 via un système de fixation par biellettes. Dans le mode de réalisation illustré sur la Figure 1, la ventouse d'un godemiché à ventouse 10 est disposée contre la base 1 et deux biellettes 4 viennent enserrer la partie supérieure de la ventouse en pivotant chacune autour d'axes perpendiculaires à la surface de la base, ces axes étant déterminés par les axes prolongeant des vis de serrage 5 des biellettes. Ces vis de serrage 5 permettent de rapprocher les biellettes 4 de la base 1 lorsqu'elles sont vissées, assurant ainsi une bonne fixation de la ventouse et du godemiché entre la base 1 et les biellettes 4.

Sur la Figure 2, les biellettes 4 sont desserrées pour permettre l'introduction d'un godemiché entre la base 1 et les biellettes 4.

Sur la Figure 3, les biellettes 4 sont serrées par les vis de serrage 5 et enserrent un godemiché à ventouse 10 entre la base 1 et les biellettes 4.

Sur la Figure 1, les biellettes 4 sont amovibles. En effet, les vis de serrage 5 peuvent être entièrement dévissées, libérant ainsi les deux biellettes 4, ce qui permet un entretien facile des différentes pièces composant la présente invention.

Sur la Figure 2, une rainure de fixation 14 connecte les deux surfaces de la base 1 pour permettre la fixation de certains sex-toys ne disposant pas de ventouse.

Dans un mode de réalisation non représenté, la base 1 est lisse et ne dispose pas de rainure, de sorte à pouvoir fixer un sex-toy à ventouse par compression de la ventouse contre la base 1.

Dans un autre mode de réalisation non représenté, la base 1 est plus étroite plus pouvoir fixer des sex-toys ne disposant pas de ventouse.

Dans un mode de réalisation alternatif illustré sur la figure 5, la base 1 comprend une structure de serrage droite 20 et une structure de serrage gauche 21 permettant d'enserrer et de fixer un ou plusieurs sex-toys, chacune de ces structures étant fixée à une extrémité au manche 2 et à l'autre extrémité à un rouleau 24 reliant deux roulettes 3. L'écartement entre les structures gauche et droite de serrage 20,21 est déterminé par la position d'une bague de serrage 22 apte à coulisser le long des structures de serrages. Un premier sex-toy 10 et un second sex-toy 10' sont maintenus par serrage des deux structures gauche et droite de serrage 20,21. La figure 7 illustre une autre vue de ce mode de réalisation.

Comme illustré sur la figure 6, l'ensemble roulettes 3 et rouleau 24 peut être détaché de la base 1 par desserrage des structures de serrage droite et gauche 20,21 par coulissement vertical de la bague de serrage 22.

Dans une autre mode de réalisation illustré sur la figure 8, la base comprend deux paires de tiges de serrage 30 permettant d'enserrer un sex-toy 10 entre les deux paires de tiges de serrage. Chaque paire de tige de serrage est fixée à une extrémité au manche 2 à l'aide de disques de serrage 32 disposés de sorte que les paires de tiges de serrage et l'extrémité du manche se trouvent entre les disques de serrages maintenu eux-mêmes par la manette de réglage 6. L'autre extrémité de chaque paire de tige de serrage 30 est équipé d'un système de fixation de roulettes 31 apte à se fixer sur un rouleau 24 aux extrémités duquel sont montées des roulettes 3. La fixation du rouleau 24 au système de fixation de roulettes 31 garantit le serrage des paires de tiges de serrage 30 et donc le maintien d'un sex-toy entre celles-ci. Le système de fixation de roulettes 31 peut être par exemple un système de clipsage permettant de clipser le rouleau 24.

Lorsque le rouleau 24 supportant les roulettes 3 est détaché du système de fixation de roulettes 31, les deux paires de tiges de serrage 30 peuvent être écartées l'une de l'autre de sorte à placer ou enlever un sex-toy entre les deux paires de tiges de serrage. La figure 9 illustre la situation dans laquelle les paires de tiges de serrage 30 sont écartées, alors que la figure 10 illustre la situation dans laquelle un sex-toy 10 est maintenu entre les deux paires de tiges de serrage 30.

Comme illustré sur les figures 11 et 12, le manche 2 peut être suffisamment court pour être intégralement replié entre les deux paires de tiges de serrage 3. Ainsi replié, le support pour sex-toy à roulettes est compact et aisément stockable.

Tous les éléments du support pour sex-toy tel que la base 1, le manche 2, les biellettes 4 ou encore les roulettes 3 peuvent être réalisés en n'importe quelle matière jugée adaptée par l'homme de métier. En particulier, le bois, divers types de métaux, divers types de polymères synthétiques ou d'autre types de matériaux peuvent être utilisés pour la réalisation de ces éléments

La base peut aussi comporter au moins un trou de fixation permettant d'accrocher des accessoires au support à roulettes. Une liste non-exhaustive d'accessoires pouvant être accrochés à ces trous de fixation comprend des réservoirs de lubrifiant, des miroirs et des vibreurs pour faire vibrer la totalité du support à roulettes. Sur les Figures 2 et 3, quatre trous de fixation 7 sont disposés sur une partie de la base 1 entre la rainure de fixation 14 et le point de fixation du manche 2.

Dans le cas où un accessoire électrique tel qu'un vibreur est installé sur le support à roulettes le manche peut comprendre une commande électrique permettant de contrôler l'accessoire électrique. Dans le mode de réalisation illustré sur la Figure 1, une commande électrique 11 située sur le manche 2 permet de contrôler par exemple l'intensité d'une vibration produite par un vibreur (non-représenté) accroché au support via l'un des trous de fixation 7.

Dans un mode de réalisation dans lequel le support à roulettes est muni d'un réservoir de lubrifiant, une commande mécanique de lubrifiant peut être inclue dans le manche du support. La Figure 1 illustre un mode de réalisation dans lequel une commande mécanique de lubrifiant 12 est disposée à environ mi-longueur du manche 2. Cette commande permet de contrôler par la distribution de lubrifiant contenu dans un réservoir à lubrifiant (non-représenté) accroché par exemple dans l'un des trous de fixation 7.

La présente invention comprend aussi une béquille de présentation configurée pour soutenir l'extrémité du manche opposée à la base et maintenir le support à roulettes dans une configuration de présentation par exemple pour une exposition ou à des fins décoratives. Dans un mode de réalisation illustré sur la Figure 1, une béquille de présentation 9 maintient le support à roulettes de sorte que le manche 2 se trouve en position horizontale et soit supporté à l'une de ses extrémités par la béquille de présentation et à l'autre extrémité par la base 1 disposée de manière à ce que le godemiché à ventouse 10 soit en position horizontale.

Dans un mode de réalisation illustré sur la figure 4, le manche 2 est télescopique. Le manche 2 comprend une première partie 2a et une seconde partie 2b, la seconde partie étant adaptée pour coulisser à l'intérieur de la première partie de sorte à ce que le manche puisse être placé alternativement dans une position rétractée ou dans une position déployée.

La variation de l'angle α entre la base du support 1 et le manche 2 peut être opérée manuellement ou de façon motorisée. Dans un mode de réalisation illustré sur la figure 4, un moteur M entraine la rotation de la base du support 1 autour du pivot, permettant ainsi de varier l'angle α en fonction de l'utilisation du support pour sex-toy. Le moteur M est représenté symboliquement sur la figure 4, son mécanisme n'étant pas détaillé ici.

## Revendications

1. Support pour sex-toy comprenant
une base (1) configurée pour maintenir un sex-toy (10),
un manche (2) dont une extrémité est fixée à ladite base (1) de manière à former un angle (α) avec la surface de ladite base,
au moins une roulette (3) fixée à ladite base (1) de manière à permettre un roulement de ladite base sous l'action d'une force exercée par un utilisateur sur ledit manche (2).

2. Support pour sex-toy selon la revendication précédente, dans lequel ledit manche (2) est fixé à ladite base (1) par un pivot permettant de varier l'angle (a) au moyen d'une manette de réglage (6), l'angle (a) pouvant varier entre environ 1° et environ 355°.

3. Support pour sex-toy selon l'une des revendications précédentes, ledit manche (2) étant démontable et/ou rétractable.

4. Support pour sex-toy selon l'une des revendications précédentes, ladite base (1) comprenant en outre un système de fixation par biellettes pour fixer ledit sex-toy (10) à ladite base (1).

5. Support pour sex-toy selon la revendication précédente, lesdites biellettes (4) étant amovibles.

6. Support pour sex-toy selon l'une des revendications précédentes, ladite base comprenant en outre une rainure de fixation (14) configurée pour fixer ledit sex-toy (10) à ladite base (1).

7. Support pour sex-toy selon l'une des revendications précédentes, dans lequel ladite au moins une roulette (3) est une roulette sphérique.

8. Support pour sex-toy selon l'une des revendications précédentes, comprenant au moins deux roulettes (8) fixées aux deux extrémités d'un axe (8) traversant ladite base (1).

9. Support pour sex-toy selon l'une des revendications précédentes, dans lequel ladite base (1) comprend au moins un trou de fixation (7) pour maintenir des accessoires, par exemple des réservoirs de lubrifiant, des miroirs, des vibreurs.

10. Support pour sex-toy selon l'une des revendications précédentes, dans lequel ledit manche (2) comprend une commande électrique (11) configurée pour contrôler un sex-toy électrique (10).

11. Support pour sex-toy selon l'une des revendications précédentes, dans lequel ledit manche (2) comprend une manette mécanique (12) configurée pour contrôler la distribution de lubrifiant.
